# EUROPÄISCHE PATENTANMELDUNG

(11) **EP 1 457 619 A1**
(43) Veröffentlichungstag der Anmeldung: **15.09.2004**
(21) Anmeldenummer: 04000955.7
(22) Anmeldetag: 19.01.2004
(51) Int. Cl.: E04C 5/06, E04C 5/07, E04B 1/00

(54) **Bewehrungselement für den Betonbau**

(30) Priorität: 11.03.2003 DE 10310896
(71) Anmelder: SCHÖCK BAUTEILE GmbH, D-76534 Baden-Baden (DE)
(72) Erfinder: Braasch, Harald Dr., 76547 Sinzheim (DE); Weber, André Dr., 77815 Bühl (DE)
(74) Vertreter: Brommer, Hans Joachim, Dr.-Ing.

(57) **Zusammenfassung**

Die Erfindung betrifft ein Bewehrungselement für den Betonbau in Form eines Kopfbolzens, der aus einem stabförmigen Abschnitt mit einer endständigen Querschnittserweiterung besteht. Wesentlich dabei ist, dass zumindest diese Querschnittserweiterung aus glasfaserverstärktem Kunststoff besteht und in ihrem Zentrum eine axiale Bohrung aufweist und dass diese Bohrung und der von ihr umschlossene Bereich des stabförmigen Abschnittes formschlüssig ineinandergreifen.

## Beschreibung

Die Erfindung betrifft ein Bewehrungselement für den Betonbau in Form eines Kopfbolzens, der aus einem stabförmigen Abschnitt mit einer endständigen Querschnittserweiterung besteht.

Derartige Kopfbolzen werden vorwiegend zur Übertragung von Druck- und Querkräften eingesetzt, können aber auch Zugkräfte übertragen. Hauptsächlich werden sie als Schubbewehrung oder Durchstanzbewehrung bei Betonbauteilen eingesetzt, außerdem als Druck- oder Querkraftstab in Isolierkörpern, die zwischen einer Gebäudedecke und einer vorragenden Balkonplatte eingebaut werden.

Bis jetzt bestehen diese Kopfbolzen aus Baustahl oder bei korrosiven Einflüssen aus Edelstahl, was jedoch die Herstellkosten erheblich verteuert.

In jüngerer Zeit werden Bewehrungsstäbe, insbesondere dann, wenn es um Korrosionsbeständigkeit oder geringe Wärmeleitung geht, auch aus glasfaserverstärktem Kunststoff hergestellt. Es handelt sich dabei um Duroplast, der zur Erzielung der gewünschten Festigkeit einen Glasfaseranteil von etwa 50% bis 80% aufweist. Da Duroplast nachträglich nicht verformbar ist, sind bisher Bewehrungselemente aus glasfaserverstärktem Kunststoff nur in Form von Stäben mit konstantem Querschnitt bekannt geworden.

Der vorliegenden Erfindung liegt nun die Aufgabe zugrunde, ein Bewehrungselement in Form eines Kopfbolzens herzustellen, bei dem zumindest der Kopf, also die endständige Querschnittserweiterung aus glasfaserverstärktem Kunststoff besteht. Dabei soll sich der Kopfbolzen durch hohe Kraftaufnahme in Zugwie auch in Druckrichtung auszeichnen und rationell herstellbar sein.

Diese Aufgabe wird erfindungsgemäß dadurch gelöst, dass zumindest die endständige Querschnittserweiterung des Kopfbolzens aus glasfaserverstärktem Kunststoff besteht und in ihrem Zentrum eine axiale Bohrung angeordnet ist und dass diese Bohrung und der von ihr umschlossene Bereich des stabförmigen Abschnitts formschlüssig ineinander greifen.

Während bisher die endständige Querschnittserweiterung durch Stauchen eines zylindrischen Stabes erfolgte, wird erfindungsgemäß ein separates Teil für die Querschnittserweiterung verwendet und dieses separate Teil wird in formschlüssigen Eingriff mit dem stabförmigen Abschnitt des Kopfbolzens gebracht. Dadurch ist die Übertragung hoher Kräfte von der Querschnittserweiterung auf den stabförmigen Abschnitt gewährleistet auch wenn die Querschnittserweiterung und gegebenenfalls auch der stabförmige Abschnitt aus Kunststoff besteht.

Im allgemeinen steht die Übertragung von Zug- und Druckkräften durch den Kopfbolzen im Vordergrund, deshalb empfiehlt es sich, den formschlüssigen Eingriff durch eine überwiegend gegen Axialkräfte wirksame Profilierung zu bilden, also etwa durch Querrippen, Bohrungen, Einfräsungen oder durch Gewindegänge.

Zur weiteren Unterstützung der Kraftübertragung zwischen stabförmigen Abschnitt und endständiger Querschnittserweiterung besteht eine besonders günstige Weiterbildung der Erfindung darin, dass die Querschnittserweiterung eine sich entlang ihrer axialen Bohrung erstreckende hülsenartige Verlängerung aufweist, und zwar in einer Länge, die zumindest etwa dem dreifachen, vorzugsweise zumindest etwa dem vierfachen Durchmesser der Bohrung entspricht. Man erhält dadurch eine große formschlüssige Eingriffsfläche zwischen beiden Teilen und demzufolge eine entsprechend hohe Kraftübertragung.

Zu dem gleichen Zweck empfiehlt es sich, dass die hülsenartige Verlängerung in Richtung auf die Querschnittserweiterung eine zunehmende Wandstärke aufweist, also konisch ausgebildet ist und zu ihrem Ende hin unter einem Winkel von weniger als 90 Grad, insbesondere weniger als 60 Grad in die Querschnittserweiterung übergeht.

Wird der Formschluss zwischen dem stabförmigen Abschnitt einerseits und der hülsenförmigen Verlängerung mit ihrer Querschnittserweiterung andererseits durch Gewindegänge gebildet, so besteht die Möglichkeit, beide Teile durch Verschrauben und anschließendes Verkleben oder Verschmelzen miteinander zu verbinden. Besonders günstig ist es aber, wenn die Querschnittserweiterung - gegebenenfalls mit ihrer hülsenförmigen Verlängerung - durch Aufspritzen in schmelzflüssigem Zustand mit dem stabförmigen Abschnitt verbunden wird. Dies gilt insbesondere dann, wenn auch der stabförmige Abschnitt selbst aus einem glasfaserverstärktem Kunststoff besteht.

Schließlich bezieht sich die vorliegende Erfindung auch auf einen Isolierkörper, der mit den vorbeschriebenen Bewehrungselementen bestückt ist, und zwischen zwei zu isolierenden Bauteilen, insbesondere einer Gebäudedecke und einer Balkonplatte, eingebaut wird. Dabei kommen die korrosionsbeständigen Eigenschaften des glasfaserverstärkten Kunststoffes und seine geringe Wärmeleitfähigkeit besonders vorteilhaft zur Geltung. Das erfindungsgemäße Bewehrungselement kann in dem Isolierkörper zur Übertragung von Zug-, Druck- und Querkräften eingesetzt werden.

Zur Aufnahme von Querkräften ist es bei Isolierkörpern bisher üblich, die entsprechenden Bewehrungsstäbe schräg durch den Isolierkörper hindurchzuführen und außerhalb desselben in die Horizontalebene zurückzubiegen. Da dies bei Bewehrungsstäben aus glasfaserverstärktem Duroplast schlecht möglich ist, der Querkraftstab also schräg in die an den Isolierkörper anschließenden Betonbauteile hinlaufen muss, ist es zur optimalen Krafteinleitung in die Betonbauteile zweckmäßig, das äußere Ende der Querschnittserweiterung durch eine zur Axialrichtung des Querkraftstabes schräge Ebene zu bilden, derart, dass diese Ebene etwa horizontal im angrenzenden Betonbauteil verläuft.

Weitere Merkmale und Vorteile der Erfindung ergeben sich aus der nachfolgenden Beschreibung von Ausführungsbeispielen anhand der Zeichnung; dabei zeigt
- Fig. 1: eine Seitenansicht im Endbereich eines Kopfbolzens;
- Fig. 2: einen Axialschnitt von Fig. 1;
- Fig. 3: eine Seitenansicht entsprechend Fig. 1, jedoch bei einer alternativen Ausgestaltung;
- Fig. 4 bis Fig. 5: einen Isolierkörper mit den erfindungsgemäßen Kopfbolzen im Vertikalschnitt;
- Fig. 6 bis Fig. 9: Einsatzmöglichkeiten für den erfindungsgemäßen Kopfbolzen.

Die Figuren 1 bis 3 zeigen jeweils nur das eine - als Kopf ausgebildetes - Ende eines Bewehrungselementes. Das andere Ende kann genauso aussehen, kann aber auch anders ausgebildet sein oder als normaler Bewehrungsstab auslaufen. Der Bewehrungsstab bzw. sein abgebildeter stabförmiger Abschnitt ist mit 1 bezeichnet, die endständige Querschnittserweiterung mit 2. Wie man sieht, handelt es sich bei der Querschnittserweiterung 2 um ein selbständiges Teil. Es hat nicht mehr die herkömmliche Form, sondern eine hülsenartige Verlängerung 2a, mit der es ebenfalls den stabförmigen Abschnitt 1 umschließt.

Im Zentrum der Querschnittserweiterung 2 und ihrer Verlängerung 2a läuft eine Axialbohrung 3. Sie ist im Ausführungsbeispiel durchgehend, kann stattdessen aber auch als Sackloch ausgebildet sein. Wesentlich ist, dass einerseits die Außenseite des stabförmigen Abschnittes 1 zumindest in dem in der Bohrung 3 steckenden Bereich eine Profilierung 4 aufweist und dass die Bohrung 3 eine dazu passende Profilierung 5 hat, so dass beide Teile formschlüssig ineinander greifen.

Dieser Formschluss in Kombination mit der hülsenartigen Verlängerung 2a gewährleistet einen innigen Verbund und demzufolge eine hohe Kraftübertragung zwischen beiden Teilen. Dadurch können sowohl der Bewehrungsstab 1 wie auch die Querschnittserweiterung 2 mit ihrer hülsenartigen Verlängerung 2a aus glasfaserverstärktem Kunststoff hergestellt werden.

Im Ausführungsbeispiel wird die Profilierung 4 und 5 durch Gewindegänge gebildet. Es wäre daher möglich, die Querschnittserweiterung 2 mit ihrer hülsenartigen Verlängerung 2a auf den stabförmigen Abschnitt 1 aufzuschrauben und sodann beide Teile miteinander zu verbinden. Meist ist es aber günstiger, das Ende des stabförmigen Abschnittes 1 in ein Spritzgusswerkzeug zu stecken und die Querschnittserweiterung 2 mit ihrer hülsenartigen Verlängerung 2a in schmelzflüssigem Zustand aufzuspritzen.

Die hülsenartige Verlängerung 2a hat vorzugsweise auch an ihrer Außenseite eine gewisse Profilierung, um ihre spätere Verbindung mit dem Beton zu begünstigen. Sie weist dazu mehrere aufeinander folgende, im Durchmesser abgestufte Abschnitte 6 bzw. 7, deren Durchmesser in Richtung auf die Querschnittserweiterung 2 allmählich zunimmt, um dann unter einem Winkel von weniger als 60 Grad in die Querschnittserweiterung 2 überzugehen.

In Fig. 1 sind die Abschnitte 6 durch eine schraubengangförmig umlaufende Stufe voneinander getrennt, während in Fig. 2 und 3 die Abschnitte 7 durch mehrere ringförmig umlaufende Stufen getrennt sind. Selbstverständlich sind hier aber auch beliebige andere Profilierungen möglich.

Die Fig. 4 und 5 zeigen den Einsatz der vorbeschriebenen Kopfbolzen bei Isolierkörpern. Diese Isolierkörper werden zwischen einer Gebäudedecke und einer vorragenden Balkonplatte eingebaut, um den Wärmefluss zwischen beiden Bauteilen zu minimieren. Sie sind üblicherweise mit Bewehrungselementen zur Übertragung von Zug-, Druck- und Querkräften bestückt.

In den gezeigten Ausführungsbeispielen erkennt man einen Isolierkörper 10, der zwischen einer Balkonplatte 11 und einer Gebäudedecke 12 angeordnet ist. Der Isolierkörper 10 enthält wie üblich in seinem oberen Bereich horizontal durchlaufende Zugstäbe 13, im mittleren Bereich schräg verlaufende Querkraftstäbe 14 und im unteren Bereich horizontal durchlaufende Druckstäbe 15.

Wesentlich ist nun, dass die genannten Stäbe ganz oder teilweise durch die erfindungsgemäßen Kopfbolzen aus glasfaserverstärktem Kunststoff bestehen können, wie dies in Fig. 4 am Beispiel der Querkraft- und Druckstäbe ersichtlich ist.

Fig. 4 zeigt eine Alternative für die Ausbildung der Kopfbolzen. Sie haben hier im Falle der Querkraftstäbe 14 keine senkrecht zur Stablängsachse verlaufenden Endflächen, sondern schräg verlaufende Endflächen 14a. Ihre Schrägstellung ist so gewählt, dass beide Endflächen 14a etwa in einer Horizontalebene liegen. Sie können dadurch besser Kräfte in Vertikalrichtung aufnehmen.

Fig. 5 zeigt den Querkraftstab mit normalen rechtwinklig zur Stabachse verlaufenden Enden.

Der für den vorliegenden Anwendungsfall eingesetzte Kunststoff besteht im Fall des stabförmigen Abschnittes 1 aus etwa 50% bis etwa 80% Glasfasern, im Übrigen aus Duroplast, im Fall des aufgespritzten Kopfteiles, also der endständigen Querschnittserweiterung 2 und deren hülsenartigen Verlängerung 2a aus etwa 20% bis etwa 60% Glasfasern, im Übrigen aus thermoplastischen Kunststoff.

Fig. 6 zeigt der Vertikalschnitt durch einen Balken 21, in dem die vier jeweils rechtwinklig zueinander und parallel zu den Außenseiten des Balkens 21 verlaufenden Kopfbolzen 22 als Ersatz einer Umbügelung dazu dienen, die statisch bemessene Biegebewehrung, die sich im Balken in Horizontalrichtung erstreckt, zu umschnüren.

Beim Ausführungsbeispiel aus Fig. 7, die ebenfalls einen Vertikalschnitt durch eine an eine Säule 31 angeschlossene horizontal vorstehende Konsole 32 zeigt, dienen die Kopfbolzen 33 dazu, die Biegekräfte der Konsole 32 aufzunehmen und an die Säule 31 bzw. deren Bewehrung 34 zu übertragen, wobei die Kopfbolzen üblicherweise als Anker bezeichnete Bauteile ersetzen, die im oberen Konsolenbereich auf Zug und im unteren Konsolenbereich auf Druck beansprucht werden.

In Fig. 8 ist ebenfalls in einem Vertikalschnitt eine biegesteife Rahmenecke 41 gezeigt, in der die erfindungsgemäßen Kopfbolzen 42 dazu verwendet werden, üblicherweise an dieser Stelle eingesetzte Bügel als Bewehrung zu ersetzen.

Das in Fig. 9 dargestellte Ausführungsbeispiel zeigt erfindungsgemäße Kopfbolzen 51, 52, die in einer auf einer Stütze 53 aufgelagerten Decke 54 angeordnet sind und sich hierbei zwischen einer oberen Gitterbewehrungslage 55 und einer unteren Gitterbewehrungslage 56 erstrecken. Die Kopfbolzen 51, 52 dienen hierbei als Schubbewehrungs- bzw. Durchstanzbewehrungselemente und tragen die Kräfte zwischen Decke und Stütze fachwerkartig von der Stützte weg nach außen ab, so dass das Durchstanzen der Stütze durch die Decke verhindert wird. Hierbei begünstigen die Durchmesservergrößerungen an den endständigen Köpfen der Kopfbolzen 51, 52 die Kraftüberleitung auf die jeweiligen Gitterbewehrungslagen.

## Patentansprüche

1. Bewehrungselement für den Betonbau in Form eines Kopfbolzens, der aus einem stabförmigen Abschnitt (1) mit einer endständigen Querschnittserweiterung (2) besteht,
**dadurch gekennzeichnet,**
**dass** zumindest die endständige Querschnittserweiterung (2) aus glasfaserverstärktem Kunststoff besteht und in ihrem Zentrum eine axiale Bohrung (3) aufweist und dass diese Bohrung (3) und der von ihr umschlossene Bereich des stabförmigen Abschnittes (1) formschlüssig ineinander greifen.

2. Bewehrungselement nach Anspruch 1,
**dadurch gekennzeichnet,**
**dass** der formschlüssige Eingriff durch eine überwiegend gegen Axialkräfte wirksame Profilierung (4, 5) gebildet ist.

3. Bewehrungselement nach Anspruch 1,
**dadurch gekennzeichnet,**
**dass** der formschlüssige Eingriff durch Gewindegänge (4, 5) gebildet ist.

4. Bewehrungselement nach Anspruch 1,
**dadurch gekennzeichnet,**
**dass** die Querschnittserweiterung (2) eine sich entlang ihrer axialen Bohrung (3) erstreckende hülsenartige Verlängerung (2a) aufweist.

5. Bewehrungselement nach Anspruch 4,
**dadurch gekennzeichnet,**
**dass** die hülsenartige Verlängerung (2a) eine axiale Länge aufweist, die zumindest etwa dem dreifachen, insbesondere dem vierfachen Durchmesser der Bohrung (3) entspricht.

6. Bewehrungselement nach Anspruch 4,
**dadurch gekennzeichnet,**
**dass** die hülsenartige Verlängerung (2a) an ihrer Außenseite profiliert ist.

7. Bauelement nach Anspruch 4,
**dadurch gekennzeichnet,**
**dass** die hülsenartige Verlängerung (2a) eine in Richtung auf die Querschnittserweiterung (2) zunehmende Wandstärke aufweist.

8. Bewehrungselement nach Anspruch 4,
**dadurch gekennzeichnet,**
**dass** die hülsenartige Verlängerung (2a) unter einem Winkel von weniger als 90°, insbesondere weniger als 60° in die Querschnittserweiterung (2) übergeht.

9. Bewehrungselement nach Anspruch 1 oder 4,
**dadurch gekennzeichnet,**
**dass** die Querschnittserweiterung (2) - gegebenenfalls mit ihrer hülsenartigen Verlängerung (2a) - auf den stabförmigen Abschnitt (1) aufgespritzt ist.

10. Bewehrungselement nach Anspruch 1,
**dadurch gekennzeichnet,**
**dass** der stabförmige Abschnitt (1) aus glasfaserverstärktem Kunststoff, insbesondere Duroplast, besteht.

11. Bewehrungselement nach Anspruch 1,
**dadurch gekennzeichnet,**
**dass** es mit einem Isolierkörper (10) zum Einbau zwischen einer Gebäudedecke (12) und einer Balkonplatte (11) kombiniert ist.

12. Bewehrungselement nach Anspruch 1,
**dadurch gekennzeichnet,**
**dass** das äußere Ende der Querschnittserweiterung (2) durch eine zur Axialrichtung schräge Ebene (14a) gebildet ist.

13. Verfahren zur Herstellung eines Bewehrungselementes für den Betonbau in Form eines Kopfbolzens, der aus einem stabförmigen Abschnitt (1) mit einer endständigen Querschnittserweiterung (2) besteht,
**dadurch gekennzeichnet,**
**dass** zunächst der stabförmige Abschnitt (1) mit einer Profilierung (4) hergestellt wird und hierauf die endständige Querschnittserweiterung (2) gegebenenfalls mit einer hülsenartigen Verlängerung (2a) aufgebracht wird, wobei die endständige Querschnittserweiterung (2) gegebenenfalls mit ihrer hülsenartigen Verlängerung (2a) mittels eines Innenprofiles (5) formschlüssig in das Außenprofil (4) des stabförmigen Abschnittes (1) eingreift.
